# EUROPÄISCHE PATENTSCHRIFT

(11) **EP 1 719 853 B1**
(45) Veröffentlichungstag und Bekanntmachung des Hinweises auf die Patenterteilung: **21.07.2010**
(21) Anmeldenummer: 05007707.2
(22) Anmeldetag: 08.04.2005
(51) Int. Cl.: E04F 13/06

(54) **Kantenschutzprofil**
Corner shield
Profilé protège-angle

(43) Veröffentlichungstag der Anmeldung: 08.11.2006
(62) Teilanmeldung aus: 09010378.9
(73) Patentinhaber: Protektorwerk Florenz Maisch GmbH & Co. KG, 76571 Gaggenau (DE)
(72) Erfinder:
(74) Vertreter: Geitz Truckenmüller Lucht

(56) Entgegenhaltungen:
- DE-U1- 9 317 812
- FR-A- 2 273 921

## Beschreibung

Die Erfindung betrifft ein Kantenschutzprofil mit den Merkmalen des Oberbegriffes des Anspruches 1.

Ein derartiges Kantenschutzprofil ist aus der FR-A-2 273 921 bekannt geworden. Dieses Kantenschutzprofil lässt sich zwar vergleichsweise einfach und kostengünstig sowie mit vergleichsweise geringem Materialverbrauch herstellen, jedoch ist dieses Kantenschutzprofil insbesondere bei größeren Längen vergleichsweise labil, so dass es bei der Handhabung zu einem Verbiegen, Abknicken oder gar Abbrechen des Kantenschutzprofils kommen kann.

Ein weiteres Kantenprofil ist aus der DE 93 17 812 U1 vorbekannt, welches aus einem zwei Flanken aufweisenden Eckprofil besteht. Aus den einzelnen Flanken ist jeweils eine Flankenverlängerung durch Ausstanzen und Umklappen derart herausgearbeitet, dass die einzelnen so entstehenden Randschenkel seitlich miteinander verbunden sind.

Es ist deshalb eine Aufgabe der Erfindung, ein Kantenschutzprofil zur Verfügung zu stellen, das bei geringem Materialverbrauch sowie einer einfachen und kostengünstigen Herstellbarkeit eine größere Steifigkeit aufweist.

Diese Aufgabe wird durch die Merkmale des Anspruches 1 gelöst.

Vorteilhafte Weiterbildungen der Erfindung ergeben sich aus den abhängigen Ansprüchen.

Weitere Merkmale, Vorteile und Gesichtspunkte der Erfindung ergeben sich aus dem nachfolgenden Beschreibungsteil, in dem mehrere vorteilhafte Ausführungsbeispiele der Erfindung anhand der Figuren beschrieben sind.

Bei den Fig. 1, 2, 5, 6 sowie den Fig. 11 bis 16 handelt es sich dabei nicht um Ausführungsbeispiele der Erfindung, sondern um Beispiele, die das Verständnis der Erfindung erleichtern sollen.

Es zeigen:
- Fig. 1: eine dreidimensionale Ansicht einer ersten Ausführungsvariante eines Kantenschutzprofils;
- Fig. 2: eine Seitenansicht des Kantenschutzprofils gemäß Figur 1;
- Fig. 3: eine dreidimensionale Ansicht einer vorteilhaf- ten Weiterbildung der in Figur 1 gezeigten Aus- führungsvariante eines Kantenschutzprofils;
- Fig. 4: eine Seitenansicht des Kantenschutzprofils gemäß Figur 3;
- Fig. 5: eine dreidimensionale Ansicht eines weiteren Ausführungsbeispiels eines Kantenschutzprofils;
- Fig. 6: eine Seitenansicht des Kantenschutzprofils gemäß Figur 5;
- Fig. 7: eine dreidimensionale Ansicht eines abermals weiteren Ausführungsbeispiels eines Kanten- schutzprofils;
- Fig. 8: eine Seitenansicht des Kantenschutzprofils gemäß Figur 7;
- Fig. 9: eine dreidimensionale Ansicht einer weiteren Ausführungsvariante eines Kantenschutzprofils;
- Fig. 10: eine Seitenansicht des Kantenschutzprofils gemäß Figur 9;
- Fig. 11: eine dreidimensionale Ansicht eines weiteren Ausführungsbeispiels eines Kantenschutzprofils;
- Fig. 12: eine Seitenansicht des Kantenschutzprofils gemäß Figur 11;
- Fig. 13: eine dreidimensionale Ansicht eines abermals weiteren Ausführungsbeispiels eines Kanten- schutzprofils;
- Fig. 14: eine Seitenansicht des Kantenschutzprofils gemäß Figur 13;

- Fig. 15: eine dreidimensionale Ansicht eines weiteren Ausführungsbeispiels eines Kantenschutzprofils;
- Fig. 16: eine Seitenansicht des Kantenschutzprofils gemäß Figur 15.

Die in den Figuren gezeigten Kantenschutzprofile 20 sind als eine Putzeckschiene gestaltet und bestehen aus Metall. Beispielsweise können derartige Kantenschutzprofile 20 aus verzinktem Stahlblech und/oder aus Edelstahl und/oder aus Aluminium bestehen. Die Kantenschutzprofile 20 bestehen im Wesentlichen aus einem lang gestreckten, eine Putzabzugskante 21 bildenden Eckprofil 22.1, 22.2, das hier einstückig mit mehreren ersten Randschenkeln 25, 125, 225, 325, 425, 525 sowie mit mehreren dazu in einem Winkel 26 angeordneten Randschenkeln 30, 32, 430, 530 verbunden ist, die sich also in unterschiedlichen Richtungen von dem Eckprofil 22.1, 22.2 weg erstrecken. Dabei liegen die Schenkel des Winkels 26 in einer gedachten Ebene, die senkrecht zu der Längsachse bzw. zu der Längsrichtung 29 des Eckprofils 22.1, 22.2 angeordnet ist.

Das Kantenschutzprofil 20 ist aus einem dünnen Blech 23 hergestellt, wobei die Detailprofilgestaltung vorzugsweise durch Umformen, insbesondere durch Abkanten oder Abbiegen einzelner Profilteile, vorzugsweise auf Rollenmaschinen hergestellt wird. Es versteht sich jedoch, dass die Kantenschutzprofile auch in einem Urformverfahren oder in einer Kombination von Urform- und Umformverfahren hergestellt sein können.

Aus dem ursprünglichen Blech werden eine Mehrzahl von zungen- bzw. lappenförmigen ersten Randschenkeln 25, 125, 225, 325, 425, 525 vorzugsweise durch Ausstanzen herausgeformt und zu dem mehrere zweite Randschenkel 30, 230, 430, 530 bildenden Blech 23 im Bereich des Eckprofils 22.1, 22.2 in dem Winkel 26 abgewinkelt. Der Winkel 26 beträgt vorzugsweise 0 bis 180 Grad, insbesondere gleich oder kleiner etwa 90 Grad.

In den gezeigten Ausführungsbeispielen sind die Seitenflächen 27 der ersten Randschenkel 25, 125, 225, 325, 425, 525 und die Seitenflächen 31 der zweiten Randschenkel 30, 230, 430, 530 im Wesentlichen parallel zu der Putzabzugskante 21 ausgebildet.

Erfindungsgemäß ist vorgesehen, dass jeweils die ersten Randschenkel 25, 125, 225, 325, 425, 525 und/oder jeweils die zweiten Randschenkel 30, 230, 430, 530 mit einem sich in Längsrichtung 29 des Eckprofils 22.1, 22.2 und in einem Abstand zu diesem erstreckenden Verbindungsmittel 35 unter Überbrückung von zwischen benachbarten Randschenkeln jeweils der ersten Randschenkel 25, 125, 225, 325, 425, 525 und/oder jeweils der zweiten Randschenkel 30, 230, 430, 530 befindlichen Ausnehmungen 40, 240, 440, 540.1, 540.2; 234 fest verbunden sind. Auf diese Weise kann das Kantenschutzprofil im Bereich wenigstens einer seiner sich jeweils etwa in die gleiche Richtung erstreckenden Randschenkel, vorzugsweise an allen seinen Randschenkeln, bei noch immer einfacher und kostengünstiger Herstellbarkeit und bei noch immer geringen Materialaufwendungen besonders vorteilhaft ausgesteift werden, so dass diese Kantenschutzprofile selbst bei größeren Längen problemlos gehandhabt werden können, ohne dass die Gefahr eines Verbiegens, Abknickens oder gar Abbrechens bestünde.

Die Eckprofile sind in den in den Figuren 1 und 2 sowie 9 bis 16 gezeigten Ausführungsbeispielen mit einem hier durch einen Dreiviertel-Kreis begrenzten, geschlitzten, durchgehenden, rohrförmigen Profil gestaltet, während das Eckprofil 22.2 gemäß den Figuren 3 bis 8 mit einem durchgehenden Falz von unmittelbar aufeinanderliegenden Wandteilen gestaltet ist.

Es versteht sich, dass die Eckprofile auch mit einem im Wesentlichen beliebigen Querschnitt gestaltet sein können. Alle Eckprofile weisen eine in Längsrichtung 29 vorzugsweise durchgehende Putzabzugskante 21 auf.

Kennzeichnend für die in den Figuren 1 bis 7 gezeigten Ausführungsbeispiele eines Kantenschutzprofils 20 ist es ferner, dass die ersten Randschenkel 25, 125, 223, 325 aus dem die zweiten Randschenkel 30, 230 aufweisenden Blech 23 unter Belassung eines sich in Längsrichtung 29 des Eckprofils 22.1, 22.2 erstreckenden und in einem der Länge 41; 241 der ersten Randschenkel 25, 125; 225, 325 entsprechenden Abstand 42, 242 zu dem Eckprofil 22.1, 22.2 angeordneten Verbindungssteges 45 herausgeformt sind. Dieser Verbindungssteg 45 erstreckt sich vorzugsweise durchgehend in Längsrichtung 29 des Kantenschutzprofils 20. Auf diese Weise sind also die zweiten Randschenkel 30, 230 zu einem einzigen Randschenkel verbunden.

Im Unterschied dazu, ist es kennzeichnend für die in den Figuren 9 bis 16 gezeigten Ausführungsbeispiele, dass die ersten Randschenkel 425, 525 aus dem Blech 23 derart herausgeformt und zu diesem in einem Winkel 26 abgewinkelt sind, dass sowohl eine Mehrzahl von zungen- bzw. lappenförmigen ersten Randschenkeln 425, 525 als auch eine Mehrzahl von zungen- bzw. lappenförmigen zweiten Randschenkeln 430, 530 ausgebildet sind, die sich von dem Eckprofil 22.1 in dessen Längsrichtung 29 betrachtet abwechselnd in unterschiedliche Richtungen erstrecken. Die ersten Randschenkel 425, 525 erstrecken sich vorzugsweise jeweils etwa in einer Richtung und die zweiten Randschenkel 430, 530 erstrecken sich ebenfalls vorzugsweise jeweils in einer davon unterschiedlichen Richtung von dem Eckprofil 22.1 unter Ausbildung des Winkels 26 weg. In diesen Ausführungsbeispielen sind die genannten ersten Randschenkel 425, 525 und auch die genannten zweiten Randschenkel 430, 530 jeweils mit einem sich in Längsrichtung 29 des Eckprofils 22.1 beabstandet zu diesem erstreckenden Verbindungsmittel 35 unter Überbrückung der zwischen benachbarten Randschenkeln jeweils der ersten Randschenkel 425, 525 und jeweils der zweiten Randschenkel 430, 530 befindlichen Ausnehmungen 440, 540.1, 540.2 fest verbunden. Es versteht sich jedoch, dass es grundsätzlich auch möglich ist, die Ausführungsvarianten gemäß den Figuren 1 bis 8 und die Ausführungsvarianten gemäß den Figuren 9 bis 16 zu kombinieren derart, dass zusätzlich die ersten Randschenkel und/oder die zweiten Randschenkel mit einem durchlaufenden Verbindungssteg versehen sind.

Bei den in den Figuren 3 und 4 sowie 9 und 10 gezeigten Ausführungsbeispielen ist als Verbindungsmittel 35 jeweils ein durchgehender steifer Draht 46 vorgesehen, der sich in Längsrichtung 29 des Eckprofils 22.1, 22.2 erstreckt und der an Klemmlaschen 147, 447 der Randschenkel 125, 425, 430 hier kraftschlüssig festgeklemmt ist. Es versteht sich jedoch, dass der Draht dort auch oder nur formschlüssig festgeklemmt sein kann.

Die Klemmlaschen 147, 447 für den Draht 46 sind hier einstückig mit den Randschenkeln 125, 425, 430 verbunden und aus diesen unter Belassung einer Anbindung 148, 448 an dem jeweiligen Randschenkel 125, 425, 430 hier ausgestanzt, wobei anschließend der Draht 46 zwischen der jeweiligen Klemmlasche 147, 447 und benachbarten Wandteilen 149, 449 des jeweiligen Randschenkels 125, 425, 430 vorzugsweise unter plastischer Verformung der Klemmlaschen 147, 447 festgeklemmt ist.

In den Ausführungsbeispielen gemäß den Figuren 3 und 4 sowie 9 und 10 weisen die freien Enden 151, 451 der Klemmlaschen 147, 447 von dem Eckprofil 22.1, 22.2 weg nach außen. Dadurch können die Drähte 46 besonders günstig in einer Produktionslinie, in der auch eine Umformung der Randschenkel erfolgt, beispielsweise auf Rollenstraßen zugeführt und festgeklemmt werden.

In dem in den Figuren 9 und 10 gezeigten Ausführungsbeispiel weisen die im Bereich der freien Enden der Randschenkel 425 und 430 angeordneten Klemmlaschen 447 eine Länge 452 auf und sind hier um etwa 180 Grad umgebogen derart, dass ihr freies Ende 451 über den von dem Eckprofil 22.1 nach außen weg weisenden Rand 453 des jeweiligen Randschenkels 425 und 430 nach außen vorsteht. Dadurch lässt sich neben einer vorteilhaften Klemmung der Drähte 46 und einer dadurch bewirkten Versteifung des Kantenschutzprofils 20 eine größere Länge der Randschenkel erreichen.

Wie aus den Figuren 5 bis 16 ersichtlich, ist es gemäß den dort beispielhaft gezeigten Ausführungsbeispielen auch möglich, dass die ersten Randschenkel 225, 325, 525 und/oder die zweiten Randschenkel 530 mittels sich in Längsrichtung 29 des Eckprofils 22.1, 22.2 erstreckenden, ein Verbindungsmittel 35 bildenden Verbindungslaschen 254, 354, 554.1, 554.2, die aus den jeweiligen Randschenkeln 225, 325, 525, 530 jeweils unter Belassung einer Anbindung 255, 355, 555 herausgeformt, hier ausgestanzt sind, und die jeweils in Richtung auf einen benachbarten Randschenkel abgewinkelt bzw. abgebogen sind, mit letzteren form- und/oder kraftschlüssig verbunden sind.

Eine kraftschlüssige Verbindung kann beispielsweise dadurch erreicht werden, dass die Verbindungslaschen 254, 554.1, 554.2 mit dem jeweils benachbarten Randschenkel 225, 525, 530 durch sogenanntes Verkrimpern verbunden sind, wie es insbesondere in den Figuren 5 und 9, 11, 13 und 15 mit den schraffierten Linien in den Verbindungsbereichen angedeutet ist. In diesen Verbindungsbereichen sind die Verbindungslaschen 254, 554.1, 554.2 mit den L-Schenkeln 260 der als L-Profile 261 ausgebildeten ersten Randschenkel 225, 325 gemäß den Figuren 5 und 7 verbunden, bzw. sind in diesen Verbindungsbereichen die Verbindungslaschen 554.1 der ersten Randschenkel 525 mit den Verbindungslaschen 554.1 des jeweils unmittelbar benachbarten Randschenkels 525 und sind die Verbindungslaschen 554.2 der zweiten Randschenkel 530 mit den Verbindungslaschen 554.2 der jeweils unmittelbar benachbarten Randschenkel 530 verbunden.

Im Unterschied dazu sind in dem in Figur 7 gezeigten Ausführungsbeispiel die Verbindungslaschen 354 der ersten Randschenkel 325 mit dem jeweils benachbarten Randschenkel 325 derart verbunden, dass das freie Ende 366 der jeweiligen Verbindungslasche 354 durch eine hier als Schlitz 356 gestaltete Durchgangsöffnung des jeweils unmittelbar benachbarten Randschenkels 325 hindurchgreift und dessen bzw. deren Öffnungsränder 357 hintergreift. Zu diesem Zwecke werden die freien Enden 366 abgewinkelt bzw. umgebogen, nachdem diese durch die vorgenannten Durchgangsöffnungen hindurchgesteckt worden sind. Das Abwinkeln bzw. Abbiegen der freien Enden 366 erfolgt vorzugsweise in Richtung auf den jeweils darüber liegenden Teil der jeweiligen Verbindungslasche 354, so dass ein sicheres Festklemmen desjenigen Teils des freien Endes 258 der L-Schenkel 260 des L-Profils 261 erreicht wird, der zwischen den vorgenannten Teilen der Verbindungslaschen 354 liegt.

Wie bereits vorerwähnt, kann es zweckmäßig sein, dass wenigstens die ersten Randschenkel 225, 325 vorzugsweise an ihren freien Enden 258 einen sich in Längsrichtung 29 des Eckprofils 22.2 und in einem Abstand 259 dazu erstreckenden L-Schenkel 260 eines L-Profils 261 aufweisen, wie dies beispielhaft insbesondere in den Figuren 5 und 7 gezeigt ist. Dadurch kann selbst bei größeren Abständen zwischen den sich quer zu dem Eckprofil 22.2 nach außen erstreckenden Randschenkelteilen eine vorteilhafte Verbindung mit den jeweiligen Verbindungslaschen 254, 354 erreicht werden.

Gemäß den in den Figuren 11 bis 16 gezeigten Ausführungsbeispielen kann auch vorgesehen sein, dass pro Randschenkel 525, 530 wenigstens zwei Verbindungslaschen 554.1, 554.2 vorgesehen sind, die bezogen auf einen bestimmten Randschenkel 525, 530 vorzugsweise in voneinander weg weisende Richtungen abgewinkelt bzw. abgebogen sind. Dabei kann es zweckmäßig sein, dass die wenigstens zwei Verbindungslaschen 554.1, 554.2 pro Randschenkel 525, 530 quer zu dem Eckprofil 22.1 versetzt angeordnet sind. Diese Anordnung ist insbesondere dann zweckmäßig, wenn die jeweiligen Randschenkel 525, 530 eine in Längsrichtung 29 des Eckprofils betrachtete Breite aufweisen, die eine Anordnung von zwei Verbindungslaschen nebeneinander, d. h. etwa fluchtend zu einer gedachten Geraden, die parallel zu der Längsachse des Eckprofils 22.1 angeordnet ist, in Verbindung mit einer bestimmten Breite der von den Verbindungslaschen 554.1 bzw. 554.2 zu überbrückenden Ausnehmungen 540.1 bzw. 540.2 schwierig macht oder ausschließt.

In dem in den Figuren 11 und 12 gezeigten Ausführungsbeispiel eines Kantenprofils 12 sind die Verbindungslaschen 554.1 der ersten Randschenkel 525 und die Verbindungslaschen 554.2 der zweiten Randschenkel 530 jeweils zur Außenseite 562, 563 der Randschenkel 525, 530 hin abgewinkelt.

Im Unterschied dazu sind bei dem in den Figuren 13 und 14 gezeigten Ausführungsbeispiel eines Kantenprofils die Verbindungslaschen 554.1 der ersten Randschenkel 525 zu deren Außenseite 562 hin abgewinkelt, während die Verbindungslaschen 554.2 der zweiten Randschenkel 530 zu deren Innenseite 565 hin abgewinkelt bzw. abgebogen sind. Selbstverständlich könnte auch umgekehrt vorgesehen sein, dass die Verbindungslaschen 554.1 der ersten Randschenkel 525 zu deren Innenseite 564 hin und die Verbindungslaschen 554.2 der zweiten Randschenkel 530 zu deren Außenseite 563 hin abgewinkelt sind.

Schließlich kann gemäß den in den Figuren 15 und 16 gezeigten Ausführungsbeispiel eines Kantenschutzprofils 20 auch vorgesehen sein, dass pro Randschenkel 525, 530 wenigstens eine Verbindungslasche 554.1 bzw. 554.2 zu der Außenseite 562, 563 dieses Randschenkels 525, 530 hin und wenigstens eine Verbindungslasche 554.1 bzw. 554.2 zu der Innenseite 564, 565 dieses Randschenkels 525, 530 hin abgewinkelt bzw. abgebogen ist.

In den in den Figuren 1 bis 8 gezeigten Ausführungsbeispielen von Kantenschutzprofilen 20 ist jeweils das freie Ende des einstückig mit dem Verbindungssteg 45 gebildeten zweiten Randschenkels 30 zu einem Falz abgewinkelt bzw. abgebogen. Dadurch wird die Verletzungsgefahr in diesem Bereich verringert.

Es versteht sich, dass anstelle der in den Ausführungsbeispielen gemäß den Figuren 3 bis 16 gezeigten Klemmlaschen 147, 447 und Verbindungslaschen 254, 354, 554.1, 554.2, die hier etwa rechteckförmig herausgeformt bzw. ausgestanzt sind, auch Klemmlaschen und/oder Verbindungslaschen denkbar sind, welche mit einer davon abweichenden Außenkontur herausgeformt bzw. ausgestanzt sind, beispielsweise mit dreieck- bzw. trapezförmiger oder zumindest teilweise runder Außenkontur.

## Patentansprüche

1. Kantenschutzprofil (20), insbesondere Putzeckschiene aus Metall, mit einem lang gestreckten, eine Putzabzugskante (21) bildenden Eckprofil (22.1; 22.2), das vorzugsweise einstückig mit einem Blech (23) verbunden ist, aus dem eine Mehrzahl von zungen- bzw. lappenförmigen ersten Randschenkeln (25, 125, 225, 325, 425, 525) vorzugsweise durch Ausstanzen herausgeformt und zu dem mehrere zweite Randschenkel (30, 230, 430, 530) ausbildenden Blech (23) im Bereich des Eckprofils (22.1, 22.2) in einem Winkel (26) abgewinkelt sind, so dass sich die ersten Randschenkel (25, 125, 225, 325, 425, 525) und die zweiten Randschenkel (30, 230, 430, 530) von dem Eckprofil (22.1, 22.2) in unterschiedliche Richtungen weg erstrecken, und wobei die Seitenflächen (27) der ersten Randschenkel (25, 125, 225, 325, 425, 525) und die Seitenflächen (31) der zweiten Randschenkel (30, 230, 430, 530) vorzugsweise im Wesentlichen parallel zu der Putzabzugskante (21) ausgebildet sind, **dadurch gekennzeichnet, dass** die ersten Randschenkel (25, 125, 225, 325, 425, 525) und/oder die zweiten Randschenkel (30, 230; 430, 530) mit einem sich in Längsrichtung (29) des Eckprofils (22.1, 22.2) und in einem Abstand zu diesem erstreckenden Verbindungsmittel (35) unter Überbrückung von zwischen benachbarten Randschenkeln jeweils der ersten Randschenkel (25, 125, 225, 325, 425, 525) und/oder jeweils der zweiten Randschenkel (30, 230, 430, 530) befindlichen Ausnehmungen (40, 240, 440, 540.1, 540.2; 43, 243) fest verbunden sind, wobei es sich bei den Verbindungsmitteln (35) um wenigstens einen sich in Längsrichtung (29) des Eckprofils (22.1, 22.2) erstreckenden Draht (46) handelt, der an Klemmlaschen (147, 447) der Randschenkel (125, 425, 430) kraft- und/oder formschlüssig festgeklemmt ist.

2. Kantenschutzprofil nach Anspruch 1, **dadurch gekennzeichnet, dass** die ersten Randschenkel (25, 125, 225, 325) unter Belassung eines sich in Längsrichtung (29) des Eckprofils (22.1, 22.2) erstreckenden und in einem der Länge (41; 241) der ersten Randschenkel (25, 125, 225, 325) entsprechenden Abstand (42, 242) zu dem Eckprofil (22.1, 22.2) angeordneten Verbindungssteges (45) aus dem Blech (23) herausgeformt sind.

3. Kantenschutzprofil nach einem der Ansprüche 1 oder 2, **dadurch gekennzeichnet, dass** die ersten Randschenkel (425, 525) aus dem Blech (23) derart herausgeformt und zu diesem in einem Winkel (26) abgewinkelt sind, dass eine Mehrzahl von zungen- bzw. lappenförmigen ersten Randschenkeln (425, 525) und eine Mehrzahl von zungen- bzw. lappenförmigen zweiten Randschenkeln (430, 530) ausgebildet sind, die sich von dem Eckprofil (22.1) in dessen Längsrichtung (29) betrachtet abwechselnd in unterschiedliche Richtungen erstrecken.

4. Kantenschutzprofil nach einem der vorhergehenden Ansprüche, **dadurch gekennzeichnet, dass** die Klemmlaschen (147, 447) einstückig mit den Randschenkeln (125, 425, 430) verbunden sind und aus diesen unter Belassung einer Anbindung (148, 448) an dem jeweiligen Randschenkel (125, 425) herausgeformt, vorzugsweise ausgestanzt sind, und dass der Draht (46) zwischen der jeweiligen Klemmlasche (147, 447) und benachbarten Wandteilen (149, 449) des jeweiligen Randschenkels (125, 425, 430) festgeklemmt ist.

5. Kantenschutzprofil nach einem der vorhergehenden Ansprüche, **dadurch gekennzeichnet, dass** die freien Enden (151, 451) der Klemmlaschen (147, 447) von dem Eckprofil (22.1, 22.2) weg nach außen weisen.

6. Kantenschutzprofil nach einem der vorhergehenden Ansprüche, **dadurch gekennzeichnet, dass** die Klemmlaschen (447) eine Länge (452) aufweisen und derart um einen Winkel von größer als 90 Grad, vorzugsweise etwa 180 Grad nach außen umgebogen sind, dass ihr freies Ende (451) über den von dem Eckprofil (22.1) nach außen weg weisenden Rand (453) des jeweiligen Randschenkels (425, 430) nach außen vorsteht.

7. Kantenschutzprofil nach einem der Ansprüche 1 bis 6, **dadurch gekennzeichnet, dass** die ersten Randschenkel (225, 325, 525) und/oder die zweiten Randschenkel (530) mittels sich in Längsrichtung (29) des Eckprofils (22.1, 22.2) erstreckenden Verbindungslaschen (254, 354, 554.1, 554.2), die aus den jeweiligen Randschenkeln (225, 325, 525, 530) unter Belassung einer Anbindung (255, 355, 555) herausgeformt, vorzugsweise ausgestanzt sind, und die jeweils in Richtung auf einen benachbarten Randschenkel abgewinkelt sind, mit letzteren form- und/oder kraftschlüssig verbunden sind.

8. Kantenschutzprofil nach Anspruch 7, **dadurch gekennzeichnet, dass** die Verbindungslaschen (254, 554.1, 554.2) mit dem jeweils benachbarten Randschenkel (225, 525; 530) durch Stitching, Verkrimpern, Stanznieten und/oder Durchprägen verbunden sind.

9. Kantenschutzprofil nach einem der Ansprüche 7 oder 8, **dadurch gekennzeichnet, dass** die Verbindungslaschen (354) mit dem jeweils benachbarten Randschenkel (325) derart verbunden sind, dass das freie Ende (366) der jeweiligen Verbindungslasche (354) durch eine vorzugsweise als Schlitz (356) gestaltete Durchgangsöffnung des benachbarten Randschenkels hindurchgreift und deren Öffnungsränder (357) hintergreift.

10. Kantenschutzprofil nach einem der Ansprüche 7 bis 9, **dadurch gekennzeichnet, dass** wenigstens die ersten Randschenkel (225, 325) vorzugsweise an ihren freien Enden (258) einen sich in Längsrichtung (29) des Eckprofils (22.2) und in einem Abstand (259) dazu erstreckenden L-Schenkel (260) eines L-Profils (261) aufweisen.

11. Kantenschutzprofil nach einem der Ansprüche 7 bis 10, **dadurch gekennzeichnet, dass** pro Randschenkel (225; 530) wenigstens zwei Verbindungslaschen (554.1, 554.2) vorgesehen sind.

12. Kantenschutzprofil nach Anspruch 11, **dadurch gekennzeichnet, dass** wenigstens zwei Verbindungslaschen (554.1, 554.2) in voneinander weg weisende Richtungen abgewinkelt sind.

13. Kantenschutzprofil nach einem der Ansprüche 11 oder 12, **dadurch gekennzeichnet, dass** die wenigstens zwei Verbindungslaschen (554.1, 554.2) quer zu dem Eckprofil (22.1) versetzt angeordnet sind.

14. Kantenschutzprofil nach einem der Ansprüche 11 bis 13, **dadurch gekennzeichnet, dass** die Verbindungslaschen 554.1) der ersten Randschenkel (525) und/oder die Verbindungslaschen (554.2) der zweiten Randschenkel (530) jeweils zur Außenseite (562, 563) der Randschenkel (525, 530) hin abgewinkelt sind.

15. Kantenschutzprofil nach einem der Ansprüche 11 bis 13, **dadurch gekennzeichnet, dass** die Verbindungslaschen (554.1) der ersten Randschenkel (525) zu deren Außenseite (562) hin und die Verbindungslaschen (554.2) der zweiten Randschenkel (530) zu deren Innenseite (565) hin abgewinkelt sind oder umgekehrt.

16. Kantenschutzprofil nach einem der Ansprüche 11 bis 13, **dadurch gekennzeichnet, dass** pro Randschenkel (525; 530) wenigstens eine Verbindungslasche (554.1, 554.2) zu deren Außenseite (562, 563) hin und wenigstens eine Verbindungslasche (554.1, 554.2) zu deren Innenseite (564, 565) hin abgewinkelt ist.

## Claims

1. An edge protection profile (20), in particular a plaster corner rail made of metal, having an elongate corner profile (22.1; 22.2) forming a plaster draw-off edge (21), which is preferably integrally connected to a plate (23), from which a plurality of tongue-shaped or tab-shaped first border legs (25, 125, 225, 325, 425, 525) are shaped, preferably by stamping, and to which multiple second border legs (30, 230, 430, 530), which are formed from the plate (23), are angled at an angle (26) in the area of the corner profile (22.1, 22.2), so that the first border legs (25, 125, 225, 325, 425, 525) and the second border legs (30, 230, 430, 530) extend away from the corner profile (22.1, 22.2) in different directions, and the lateral surfaces (27) of the first border legs (25, 125, 225, 325, 425, 525) and the lateral surfaces (31) of the second border legs (30, 230, 430, 530) preferably being implemented essentially parallel to the plaster draw-off edge (21), **characterized in that** the first border legs (25, 125, 225, 325, 425, 525) and/or the second border legs (30, 230, 430, 530) are fixedly connected to a connection means (35) extending in the longitudinal direction (29) of the corner profile (22.1, 22.2) and at a distance thereto, while bridging recesses (40, 240, 440, 540.1, 540.2; 43, 243) located between adjacent border legs of the first border legs (25, 125, 225, 325, 425, 525) and/or the second border legs (30, 230, 430, 530), the connection means (35) being at least one wire (46) extending in the longitudinal direction (29) of the corner profile (22.1, 22.2), which is fixedly clamped in a friction- and/or form-locking manner on clamping tabs (147, 447) of the border legs (125, 425, 430).

2. The edge protection profile according to Claim 1, **characterized in that** the first border legs (25, 125, 225, 325) are shaped out of the plate (23) while leaving a connection web (45) which extends in the longitudinal direction (29) of the corner profile (22.1, 22.2) and is situated at a distance (42, 242) to the corner profile (22.1, 22.2) which corresponds to the length (41; 241) of the first border legs (25, 125, 225, 325).

3. The edge protection profile according to one of Claims 1 or 2, **characterized in that** the first border legs (425, 525) are shaped out of the plate (23) and angled thereto at an angle (26) in such a manner that a plurality of tongue-shaped or tab-shaped first border legs (425, 525) and a plurality of tongue-shaped or tab-shaped second border legs (430, 530) are formed, which extend alternately in different directions viewed from the corner profile (22.1) in its longitudinal direction (29).

4. The edge protection profile according to one of the preceding claims, **characterized in that** the clamping tabs (147, 447) are integrally connected to the border legs (125, 425, 430) and are shaped therefrom, preferably stamped out, while leaving a connection (148, 448) to the respective border leg (125, 425), and the wire (46) is fixedly clamped between the respective clamping tab (147, 447) and adjacent wall parts (149, 449) of the respective border leg (125, 425, 430).

5. The edge protection profile according to one of the preceding claims, **characterized in that** the free ends (151, 451) of the clamping tabs (147,447) point away outward from the corner profile (22.1, 22.2).

6. The edge protection profile according to one of the preceding claims, **characterized in that** the clamping tabs (447) have a length (452) and are bent outward by an angle of greater than 90°, preferably approximately 180°, in such a manner that their free end (451) protrudes outward beyond the border (453) of the respective border leg (425, 430) pointing away outward from the corner profile (22.1).

7. The edge protection profile according to one of Claims 1 through 6, **characterized in that** the first border legs (225, 325, 525) and/or the second border legs (530) are connected in a friction- and/or form-locking manner to an adjacent border leg using connection tabs (254, 354, 554.1, 554.2) extending in the longitudinal direction (29) of the corner profile (22.1, 22.2), which are shaped from the respective border legs (225, 325, 525, 530), preferably stamped out, while leaving a connection (255, 355, 555) and are each angled in the direction toward an adjacent border leg.

8. The edge protection profile according to Claim 7, **characterized in that** the connection tabs (254, 554.1, 554.2) are connected to the particular adjacent border leg (225, 525; 530) by stitching, crimping, punch riveting, and/or punching through.

9. The edge protection profile according to one of Claims 7 or 8, **characterized in that** the connection tabs (354) are connected to the respective adjacent border leg (325) in such a manner that the free end (366) of the respective connection tab (354) reaches through a through opening of the adjacent border leg, which is preferably formed as a slot (356), and reaches behind its opening edges (357).

10. The edge protection profile according to one of Claims 7 through 9, **characterized in that** at least the first border legs (225, 325) have an L-leg (260) of an L-profile (261), preferably on their free ends (258), which extends in the longitudinal direction (29) of the corner profile (22.2) and at a distance (259) thereto.

11. The edge protection profile according to one of Claims 7 through 10, **characterized in that** at least two connection tabs (554.1, 554.2) are provided per border leg (225; 530).

12. The edge protection profile according to Claim 11, **characterized in that** at least two connection tabs (554.1, 554.2) are angled in directions pointing away from one another.

13. The edge protection profile according to one of Claims 11 or 12, **characterized in that** the at least two connection tabs (554.1, 554.2) are situated offset transversely to the corner profile (22.1).

14. The edge protection profile according to one of Claims 11 through 13, **characterized in that** the connection tabs (554.1) of the first border legs (525) and/or the connection tabs (554.2) of the second border legs (530) are each angled toward the outer side (562, 563) of the border legs (525, 530).

15. The edge protection profile according to one of Claims 11 through 13, **characterized in that** the connection tabs (554.1) of the first border legs (525) are angled toward their outer side (562) and the connection tabs (554.2) of the second border legs (530) are angled toward their inner side (565) or vice versa.

16. The edge protection profile according to one of Claims 11 through 13, **characterized in that** at least one connection tab (554.1, 554.2) per border leg (525; 530) is angled toward its outer side (562, 563) and at least one connection tab (554.1, 554.2) is angled toward its inner side (564, 565).

## Revendications

1. Profilé pour la protection de bords (20), en particulier rail pour angle d'enduit en métal, avec un profilé d'angle (22.1 ; 22.2) allongé formant un bord de tirage de l'enduit (21), qui est de préférence relié d'un seul tenant avec une tôle (23) à partir de laquelle sont formés une pluralité de premières ailes marginales (25, 125, 225, 325, 425, 525) en forme de languettes ou de pattes formées de préférence par découper et pliées en angle (26) vers la tôle (23) formant plusieurs deuxièmes ailes marginales (30, 230, 430, 530) au niveau du profilé d'angle (22.1, 22.2), de sorte que les premières ailes marginales (25, 125, 225, 325, 425, 525) et les deuxièmes ailes marginales (30, 230, 430, 530) s'écartent du profilé d'angle (22.1, 22.2) dans des directions différentes, et dans lequel les surfaces latérales (27) des premières ailes marginales (25, 125, 225, 325, 425, 525) et les surfaces latérales (31) des deuxièmes ailes marginales (30, 230, 430, 530) sont de préférence essentiellement parallèles au bord de tirage de l'enduit (21), **caractérisé en ce que** les premières ailes marginales (25, 125, 225, 325, 425, 525) et/ou les deuxièmes ailes marginales (30, 230; 430, 530) sont fixées avec un moyen de liaison (35) s'étendant dans le sens longitudinal (29) du profilé d'angle (22.1, 22.2) et à distance de celui-ci en franchissant des ouvertures (40, 240, 440, 540.1, 540.2 ; 43, 243) situées entre les ailes marginales voisines parmi les premières ailes marginales (25, 125, 225, 325, 425, 525) et/ou les deuxièmes ailes marginales (30, 230, 430, 530), les moyens de liaison (35) étant au moins un fil (46) qui s'étend dans le sens longitudinal (29) du profilé d'angle (22.1, 22.2) et qui est serré par friction et/ou à forme finale sur des pattes de serrage (147, 447) des ailes marginales (125, 425, 430).

2. Profilé pour la protection de bords selon la revendication 1, **caractérisé en ce que** les premières ailes marginales (25, 125, 225, 325) sont formées à partir de la tôle (23) en laissant une âme de liaison (45) s'étendant dans le sens longitudinal (29) du profilé d'angle (22.1, 22.2) et disposée à une distance (42, 242) du profilé d'angle (22.1, 22.2) correspondant à la longueur (41 ; 241) des premières ailes marginales (25, 125, 225, 325).

3. Profilé pour la protection de bords selon l'une des revendications 1 ou 2, **caractérisé en ce que** les premières ailes marginales (425, 525) sont formées à partir de la tôle (23) et pliées par rapport à celle-ci selon un angle (26) de façon à former une pluralité de premières ailes marginales (425, 525) en forme de languettes, respectivement de pattes, et une pluralité de deuxièmes ailes marginales (430, 530) en forme de languettes, respectivement de pattes, qui s'étendent du profilé d'angle (22.1) alternativement dans des directions différentes dans le sens longitudinal (29) de celui-ci.

4. Profilé pour la protection de bords selon l'une des revendications précédentes, **caractérisé en ce que** les pattes de serrage (147, 447) sont reliées d'un seul tenant aux ailes marginales (125, 425, 430) et formées à partir de celles-ci, dé préférence découpées, en laissant une liaison (148, 448) sur l'aile marginale (125, 425) correspondante, et **en ce que** le fil (46) est serré entre la patte de serrage (147, 447) et des parties de paroi (149, 449) voisines de l'aile marginale (125, 425, 430) correspondante.

5. Profilé pour la protection des bords selon l'une des revendications précédentes, **caractérisé en ce que** les extrémités libres (151, 451) des pattes de serrage (147, 447) s'écartent du profilé d'angle (22.1, 22.2) vers l'extérieur.

6. Profilé pour la protection des bords selon l'une des revendications précédentes, **caractérisé en ce que** les pattes de serrage (447) ont une longueur (452) et sont recourbées sur un angle de plus de 90°, de préférence d'environ 180° vers l'extérieur de telle façon que leur extrémité libre (451) dépasse vers l'extérieur au-delà du bord (453) de l'aile marginale (425, 430) correspondante qui s'écarte du profilé d'angle (22.1).

7. Profilé pour la protection des bords selon l'une des revendications 1 à 6, **caractérisé en ce que** les premières ailes marginales (225, 325, 525) et/ou les deuxièmes ailes marginales (530) sont reliées au moyen de pattes de liaison (254, 354, 554.1, 554.2) s'étendant dans le sens longitudinal (29) du profilé d'angle (22.1, 22.2) et formées, de préférence découpées, à partir des ailes marginales (225, 325, 525, 530) correspondantes en laissant une liaison (255, 355, 555) et pliées chacune vers une aile marginale voisine, par friction et/ou à forme finale, avec ce dernier.

8. Profilé pour la protection de bords selon la revendication 7, **caractérisé en ce que** les pattes de liaison (254, 554.1, 554.2) sont reliés aux ailes marginales (225, 525; 530) voisines par soudage par points, sertissage, rivetage par rivets auto-poinçonneurs et/ou emboutissage.

9. Profilé pour la protection des bords selon l'une des revendications 7 ou 8, **caractérisé en ce que** les pattes de liaison (354) sont reliées à l'aile marginale (325) voisine de telle façon que l'extrémité libre (366) de chaque patte de liaison (354) passe à travers une ouverture de passage de l'aile marginale voisine conformée de préférence comme une fente (356) et passe derrière les bords d'ouverture (357) de celle-ci.

10. Profilé pour la protection des bords selon l'une des revendications 7 à 9, **caractérisé en ce qu'**au moins les premières ailes marginales (225, 325) présentent de préférence à leurs extrémités libres (258) une aile de L (260) d'un profilé en L (261) s'étendant dans le sens longitudinal (29) du profilé d'angle (22.2) et à distance (259) de celui-ci.

11. Profilé pour la protection des bords selon l'une des revendications 7 à 10, **caractérisé en ce qu'**il est prévu pour chaque aile marginale (225; 530) au moins deux pattes de liaison (554.1, 554.2).

12. Profilé pour la protection de bords selon la revendication 11, **caractérisé en ce qu'**au moins deux pattes de liaison (554.1, 554.2) sont pliées dans des directions divergentes.

13. Profilé pour la protection de bords selon l'une des revendications 11 ou 12, **caractérisé en ce que** les au moins deux pattes de liaison (554.1, 554.2) sont décalées en travers du profilé d'angle (22.1).

14. Profilé pour la protection de bords selon l'une des revendications 11 à 13, **caractérisé en ce que** les pattes de liaison (554.1) des premières ailes marginales (525) et/ou les pattes de liaison (554.2) des deuxièmes ailes marginales (530) sont pliées chacune vers le côté extérieur (562, 563) des ailes marginales (525, 530).

15. Profilé pour la protection de bords selon l'une des revendications 11 à 13, **caractérisé en ce que** les pattes de liaison (554.1) des premières ailes marginales (525) sont pliées vers le côté extérieur (562) de celles-ci et les pattes de liaison (554.2) des deuxièmes ailes marginales (530) vers le côté intérieur (565) de celles-ci ou vice versa.

16. Profilé pour la protection des bords selon l'une des revendications 11 à 13, **caractérisé en ce que** pour chaque aile marginale (525; 530), au moins une patte de liaison (554.1, 554.2) est pliée vers son côté extérieur (562, 563) et au moins une patte de liaison (554.1, 554.2) vers son côté intérieur (564, 565).
